# FASCICULE DE BREVET EUROPEEN

(11) **EP 1 474 341 B1**
(45) Date de publication et mention de la délivrance du brevet: **07.09.2005**
(21) Numéro de dépôt: 03709927.2
(22) Date de dépôt: 07.02.2003
(51) Int. Cl.: B65D 49/04, B65D 47/06

(54) **INSERT FONCTIONNEL POUR GOULOT DE RECIPIENT, TYPIQUEMENT UNE BOUTEILLE, ET CAPSULE DE BOUCHAGE COMPRENANT LEDIT INSERT**
FUNKTIONELLER EINSATZ FÜR EINEN BEHÄLTERHALS, Z.B. EINER FLASCHE, UND VERSCHLUSSKAPPE MIT EINEM SOLCHEN EINSATZ
FUNCTIONAL INSERT FOR THE NECK OF A RECIPIENT, ESPECIALLY A BOTTLE, AND CLOSING CAPSULE COMPRISING SAID INSERT

(30) Priorité: 12.02.2002 FR 0201726
(43) Date de publication de la demande: 10.11.2004
(73) Titulaire: PECHINEY CAPSULES, 92115 Clichy (FR)
(72) Inventeur: BOURREAU, Jean-Marie, F-24700 Le Pizou (FR); GRANGER, Jacques, F-33350 Sainte Terre (FR)
(74) Mandataire: Pigasse, Daniel
(86) Numéro de dépôt international: PCT/FR2003/000383
(87) Numéro de publication internationale: WO 2003/068624

(56) Documents cités:
- EP-A- 0 185 245
- WO-A-00/00390
- DE-A- 3 618 558
- FR-A- 2 803 827

## Description

### DOMAINE DE L'INVENTION

L'invention concerne le domaine des inserts fonctionnels à placer dans des goulots de récipients en vue d'apporter audit récipient une fonction particulière, à savoir typiquement une fonction de bec verseur, ou encore une fonction d'irremplissabilité. L'invention concerne en outre des capsules de bouchage comprenant ce type d'insert.

### ETAT DE LA TECHNIQUE

On connaît déjà de nombreux inserts fonctionnels à placer dans des goulots de récipients pour assurer typiquement une fonction de bec verseur, ou encore une fonction d'irremplissabilité, ou encore éventuellement d'autres fonctions.
On connaît aussi des capsules de bouchage dotées d'inserts d'étanchéité, ainsi que ces mêmes capsules comprenant en outre des inserts fonctionnels grâce à un assemblage réversible, de manière à pouvoir poser simultanément, l'insert fonctionnel dans le goulot de la bouteille, et la capsule de bouchage sur le goulot.
Ainsi la demande française No 99 14016 publié sous FR-A-2 800 357 au nom de la demanderesse divulgue une capsule de bouchage comprenant un insert fonctionnel qui forme un verseur.
De même, la demande française No 00 00397 publié sous FR-A-2 803 827 au nom de la demanderesse divulgue une capsule de bouchage comprenant un insert fonctionnel à fonction anti-remplissage.
Les documents DE 36 18 558 A1 et EP 0 185 245 A2 divulguent des inserts qui peuvent être collés à un goulot.

### PROBLEMES POSES

Les inserts fonctionnels de l'état de la technique comprennent généralement des ailettes circulaires assurant, compte tenu de leur flexibilité, la fixation étanche des inserts dans le goulot.

La fixation des inserts fonctionnels peut se faire par emmanchement à force de l'insert dans le goulot, ce qui ne pose pas de problème lorsque l'insert fonctionnel est fixé à part, et lorsqu'il est adapté à un goulot prédéterminé, et particulièrement lorsque le goulot présente un profil dit en "A", c'est-à-dire avec un rétreint significatif dans le sens axial de bas en haut, de sorte que l'insert, une fois placé à force dans le goulot ne puisse pas ressortir aisément du goulot.
Par contre la fixation des inserts pose des problèmes lorsque le goulot présente un profil dit en "V", c'est-à-dire avec une expansion significative dans le sens axial de bas en haut, de sorte qu'il y a un risque de voir l'insert, une fois placé à force dans le goulot, ressortir du goulot.
Ce risque est d'autant plus grand que les goulots présentent des irrégularités dimensionnelles, ou que l'insert fonctionnel est fixé au goulot en même temps que la capsule de bouchage. En effet, dans ce dernier cas, ce sont les équipements standards de capsulage qui sont utilisés, et le capsulage ne comprend donc pas d'étape spécifique d'assemblage à force de l'insert fonctionnel dans le goulot.
L'invention vise donc à obtenir une bonne fixation de l'insert fonctionnel à un goulot, quel que soit le type de profil du goulot, qu'il soit en "A", en "V" ou qu'il soit droit, avec en outre de plus grandes tolérances sur les dimensions intérieures des goulots, et cela même lorsque l'insert fonctionnel est associé à une capsule de bouchage, et est fixé sur le goulot lors du capsulage du goulot comme si la capsule de bouchage ne comprenait pas d'insert fonctionnel.

### DESCRIPTION DE L'INVENTION

Selon l'invention, l'insert fonctionnel, typiquement en matière plastique, pour goulot de récipient, typiquement une bouteille en verre, comprend un corps destiné à être introduit dans ledit goulot, ledit corps portant sur sa surface extérieure au moins une ailette flexible destinée à former une jonction étanche avec ledit goulot lorsque ledit insert fonctionnel est introduit dans ledit goulot, et un élément fonctionnel, et est caractérisé en ce que :
a) ledit insert fonctionnel comprend un adhésif porté par ladite ailette, typiquement sur sa surface supérieure, et/ou par ladite surface extérieure dudit corps, à proximité de ladite ailette afin d'être comprimé entre ladite ailette et ledit corps lorsque ledit insert fonctionnel est introduit dans ledit goulot, ledit adhésif étant choisi pour adhérer audit goulot,
b) ledit adhésif est un adhésif typiquement permanent, choisi en consistance ou viscosité afin qu'il ne flue que sous contrainte, contrainte correspondant à une compression dudit adhésif entre ladite ailette et ledit corps lorsque, ledit insert fonctionnel étant introduit dans ledit goulot, ladite ailette se replie, et choisi en teneur ou quantité afin que ledit adhésif vienne ainsi au contact audit goulot, de manière à solidariser ledit corps audit goulot par une zone de contact adhésif et à empêcher un déplacement axial vers le haut dudit insert fonctionnel sous une contrainte axiale.

L'invention repose sur la combinaison de plusieurs moyens :
- d'une part, sur l'utilisation d'un adhésif à rhéologie choisie pour qu'il n'y ait pas de fluage en l'absence de contrainte mécanique, de manière à ce qu'il n'y ait pas d'écoulement intempestif de l'adhésif, ce qui serait à tous égards inacceptable,
- d'autre part, sur le positionnement de cet adhésif, typiquement sur une ailette ou au fond de la cavité annulaire comprise entre deux ailettes et la surface extérieure du corps de l'insert, de manière à ce qu'il ne soit pas accessible lors du stockage ou lors de la manipulation des inserts,
- en outre, sur l'absence de contact entre l'adhésif et le contenu de la bouteille : comme l'ailette inférieure sur laquelle cet adhésif est localisé, est ou peut être une ailette d'étanchéité, l'adhésif ne sera donc pas en contact avec le contenu de la bouteille,
- enfin, sur la mise en oeuvre masquée de cet adhésif : c'est l'action de positionner l'insert dans le goulot - de manière habituelle - qui déclenche la flexion des ailettes vers le haut et, en conséquence le fluage nécessaire de l'adhésif vers le goulot.

La demanderesse a observé que, grâce aux moyens de l'invention, il était possible, en production industrielle, d'améliorer considérablement la tenue des inserts fonctionnels dans les goulots, et cela, quelque soit le type de goulot.
En effet, d'une part, s'il est facile d'obtenir en laboratoire un insert fonctionnel solidaire d'un goulot au profil en "A", par contre la situation change du tout au tout en production industrielle quand s'accumulent, parfois de manière défavorable, les tolérances de fabrication à la fois sur le goulot et sur l'insert fonctionnel, toute pièce industrielle étant située dans une plage dimensionnelle plus ou moins large, avec une plage relativement large en ce qui concerne les goulots en verre compte tenu de la technologie propre à cette matière. L'invention permet donc d'obtenir industriellement des inserts solidaires des goulots, en dépit des tolérances sur le goulot et sur l'insert, même lorsque ces tolérances sont défavorables, par exemple dans le cas d'un insert aux dimensions minimales et d'un goulot aux dimensions maximales.
D'autre part, l'invention résout le problème de la variété des profils des goulots, typiquement en forme de "A" - cas favorable à la fixation de l'insert fonctionnel, ou en forme de "V" ou légèrement évasé - cas défavorable à la fixation de l'insert fonctionnel.
Dans ce cas en particulier, l'invention constitue une solution non pas basée sur une coopération d'ordre "géométrique" entre pièces à solidariser entre elles, mais basée sur de l'adhésion, avec une coopération d'ordre "chimique" entre ces pièces, ce qui permet donc de s'affranchir de la forme précise du goulot.

L'invention présente en outre un grand intérêt parce que les problèmes posés sont résolus essentiellement en amont, chez le fabricant d'inserts, et non en aval, par exemple dans les caves où les vins sont conditionnés en bouteilles, bouteilles qui sont ensuite bouchées finalement capsulées, de sorte que les procédés et dispositifs de capsulage peuvent rester éventuellement inchangés quand sont utilisés les inserts fonctionnels selon l'invention.

### DESCRIPTION DES FIGURES

Toutes les figures sont relatives à l'invention et sont, à l'exception de la figure 5a, des coupes axiales, totales ou partielles, selon l'axe (10) de l'insert fonctionnel (3).

Les figures 1 à 3 ne représentent, par souci de simplification, que le corps (30) de l'insert fonctionnel (3) dépourvu de son élément fonctionnel (6,7).
La figure 1, sur la partie droite, illustre une demi-coupe d'un insert fonctionnel (3) comprenant une seule ailette (31) portant l'adhésif (5), avant capsulage.
Elle illustre, sur la partie gauche, après capsulage, la coopération du même insert dans un goulot (4), de type "A" car faisant un angle α fermé, le repliement de l'ailette (31) entraînant le fluage de l'adhésif (5) et la formation d'une couronne d'adhésif (50) en contact avec le goulot selon une zone de contact adhésif (40).

La figure 2 est analogue à la partie gauche de la figure 1. Elle en diffère en ce que le goulot est de type "V" car il forme un angle α ouvert.

La figure 3 est analogue à la partie droite de la figure 1. Elle en diffère en ce que l'insert fonctionnel (3) comprend 3 ailettes (31) et en ce que l'adhésif (5) est placé dans la gorge annulaire limitée par deux ailettes voisines et par la surface extérieure du corps (30) comprise entre ces deux ailettes.

La figure 4 illustre le cas d'une capsule (1) dotée d'inserts d'étanchéité (2) et fonctionnel (3) du type irremplissable (7), ce dernier étant inséré dans un goulot (4) fileté.

Les figures 5a à 7 illustrent le cas d'une capsule (1) dotée d'un insert fonctionnel (3) du type verseur (6).

### DESCRIPTION DETAILLE DE L'INVENTION

Selon l'invention, lequel ledit corps (30), typiquement cylindrique, peut comprendre au moins deux ailettes (31), ledit adhésif (5) étant typiquement placé entre les deux ailettes, ou sur chacune d'entre elles. En effet, la présence de plusieurs ailettes permet d'avoir simultanément une meilleure étanchéité, et un centrage axial du corps (30) par rapport au goulot (4).

Selon une variante de l'invention, ledit adhésif (5) peut former une couronne, de manière à former une zone de contact circulaire ou annulaire sur la totalité de la circonférence intérieure du goulot.
Cependant, ledit adhésif (5) peut former un ou plusieurs dépôts discontinus, de manière à former une zone de contact discontinue ou non selon le nombre desdits dépôts discontinus, typiquement compris entre 1 et 4.
Il est possible de jouer, outre sur le diamètre du corps (30), sur l'espacement entre ailettes, et notamment sur la flexibilité des ailettes pour diminuer la distance radiale entre ledit corps (30) et la surface intérieure du goulot (4) - distance radiale qui peut ainsi aller de 0,1 à 0,6 mm, et pour obtenir ainsi une zone de contact adhésif (40) prédéterminée et notamment une zone de contact de surface aussi grande que souhaité, de manière à porter le seuil d'énergie de séparation axiale de l'insert fonctionnel (3) au niveau souhaité, le niveau minimum étant celui correspondant à l'ouverture de la bouteille lorsque les moyens d'assemblage réversible (20) et (32) se séparent.

Selon l'invention, ledit adhésif (5) peut être un adhésif permanent de type "hot-melt".
L'adhésif (5) peut être éventuellement un adhésif activable ou réticulable, typiquement par apport d'énergie, une fois que ledit insert a été placé dans ledit goulot. Cet adhésif peut comprendre un durcisseur ou activateur.
Ainsi, il est possible d'utiliser des adhésifs aptes à fluer sous contrainte pendant une certaine période de temps, puis qui durcissent typiquement par vieillissement naturel après cette période de temps, cette période de temps étant prise assez longue pour être compatible avec les pratiques industrielles et commerciales habituelles, et permettre ainsi la fabrication des inserts fonctionnels selon l'invention, leur commercialisation et finalement leur fixation à des goulots. Dans ce cas, ces inserts sont des produits à durée de vie déterminée, comme cela se trouve très fréquemment dans certains domaines, en particulier dans l'agroalimentaire ou les médicaments.

Ledit adhésif (5) peut aussi être typiquement sous forme de micro-billes qui libèrent ledit adhésif lorsque ledit insert fonctionnel (3) est placé dans ledit goulot, ou est un adhésif activable lorsque ledit insert fonctionnel (3) est placé dans ledit goulot.

Quel que soit le type d'adhésif choisi, ledit adhésif (5) est choisi de manière à adhérer typiquement au verre, ou à la matière du goulot, et dans lequel ladite zone de contact adhésif présente une aire de contact, typiquement comprise entre 20 et 500 mm², de manière à ce que ledit insert reste immobilisé dans ledit goulot sous contrainte axiale d'au moins 0,5 daN, et de préférence d'au moins 5 daN. Dans certains cas, notamment lorsqu'il y a durcissement de l'adhésif, qu'il s'agisse d'un durcissement par vieillissement ou d'un durcissement déclenché après la fixation de l'insert fonctionnel dans le goulot, il peut être impossible de séparer l'insert fonctionnel (3) du goulot (4) sans risquer de détruire le goulot lui-même, de manière à ainsi empêcher tout risque de fraude.

Selon une modalité de l'invention illustrée sur les figures 5a à 7, ledit élément fonctionnel peut former un verseur (6).

Selon une autre modalité de l'invention illustrée sur la figure 4, ledit élément fonctionnel peut former un dispositif irremplissable (7) ou un dispositif anti-fraude.

Comme illustré sur les figures 4, 6 et 7, ledit insert fonctionnel (3) peut comprendre un moyen d'assemblage réversible (32) destiné à solidariser provisoirement ledit insert fonctionnel (3) à une capsule (1), typiquement une capsule de bouchage, ou à un insert d'étanchéité (2) de ladite capsule, ladite contrainte axiale correspondant au moins à la contrainte nécessaire pour séparer ladite capsule (1) ou ledit insert d'étanchéité (2), dudit insert fonctionnel (3) lors de l'ouverture de ladite capsule.

Un autre objet de l'invention est constitué par une capsule (1), typiquement une capsule de bouchage, comprenant une coque (11) dotée d'une jupe (110) et un insert d'étanchéité (2), éventuellement fileté, solidaire de ladite coque (11), et un insert fonctionnel (3) selon l'invention, ledit insert d'étanchéité (2) ou ladite coque (11), et ledit insert fonctionnel (3) comprenant des moyens de solidarisation réversible (20, 32), typiquement par encliquetage réversible.
En effet, il est particulièrement avantageux selon l'invention que l'insert soit fixé au goulot lors du capsulage du goulot lui-même, de sorte qu'en pratique, la fixation de l'insert soit masqué par l'opération standard de capsulage.
Ladite coque (11) peut être métallique, typiquement en aluminium, ou encore en matière plastique, et dans ce cas, elle peut être thermorétractable.

Un autre objet de l'invention est constitué par un procédé de fabrication d'une capsule selon l'invention dans lequel :
a) on approvisionne ledit insert fonctionnel (3), ledit adhésif (5) et ladite capsule de bouchage (1) typiquement dotée dudit insert d'étanchéité (2),
b) on dépose ou applique ledit adhésif (5) sur ledit insert fonctionnel (3),
c) on solidarise ensuite ledit insert fonctionnel (3) audit insert d'étanchéité (2) ou à ladite coque (11), de manière à ce que ledit adhésif (5) soit protégé de tout contact extérieur par la jupe (110) de ladite coque, et qu'ainsi ladite capsule (1) puisse être manipulée sans risque d'endommagement.

Enfin, un autre objet de l'invention est constitué par l'utilisation d'un insert fonctionnel (3) et/ou d'une capsule (1) comprenant ledit insert fonctionnel selon l'invention, pour solidariser tout type d'élément fonctionnel (6, 7) à tout type de goulot (4), à profil soit droit, soit en "A", soit en "V", quel que soit son diamètre pouvant aller de 18 mm à 45 mm, et typiquement voisin de 30 mm.

### EXEMPLES DE REALISATION

On a fabriqué des inserts fonctionnels (3) et des capsules (1) selon les figures 4 à 7, pour goulots standards de 30 mm.

La figure 4 illustre le cas d'un insert fonctionnel (3) du type irremplissable (7) inséré dans un goulot (4) avec filetage (41). Cet insert fonctionnel (3) a été inséré avec une capsule de bouchage (1) comprenant une coque (11) et un insert d'étanchéité (2), la capsule étant représentée vissée et sertie par déformation irréversible (12) sous la bague (42) du goulot. Cet insert d'étanchéité comprend une tête (21), une jupe filetée (22), et un moyen d'assemblage réversible (20) coopérant avec la lèvre flexible (60) formant le moyen d'assemblage réversible (32) de l'insert fonctionnel (3). L'insert fonctionnel (3) comprend 3 ailettes (31), comme dans le cas de la figure 3, et un dispositif irremplissable (7) comprenant une bille (70) mobile entre une grille d'arrêt (71) et un support (72) doté d'un orifice central.

Les figures 5a à 7 illustrent le cas d'un insert fonctionnel (3) du type verseur (6).
La figure 5a est une vue latérale de l'insert fonctionnel (3) comprenant ledit adhésif (5) entre deux ailettes, alors que la figure 5b est une vue en coupe.
La figure 5c est une vue de l'insert d'étanchéité (2) doté d'une couronne d'assemblage réversible (20) destinée à coopérer par encliquetage réversible avec le rebord (32) de l'insert fonctionnel (3).
La figure 6 représente, en demi-coupe droite, l'ensemble constitué par l'assemblage réversible de la capsule (1) de bouchage constituée d'une coque, typiquement métallique (11) avec une jupe (110) et une tête (111) solidaire d'un insert d'étanchéité (2), et de l'insert fonctionnel (3,6).
La figure 7 représente, mais en demi-coupe gauche, l'ensemble de la figure 6 après sertissage de la capsule sur un goulot fileté.

Pour ces essais, on a d'abord fabriqué des coques (11) en aluminium, par emboutissage, des inserts d'étanchéité (2) et des inserts fonctionnels (3) à 3 ailettes, en PE ou en PP selon les essais, par moulage (injection).
Comme adhésif, on a approvisionné un adhésif type hot-melt du commerce, le Plastoflex ® 9092 ou 9117 de la Société Paramelt.

On a ensuite, à l'aide d'un pistolet à buse chauffée, appliqué un cordon d'adhésif entre les deux ailettes supérieures en faisant tourner l'insert en regard de la buse fixe. Selon les essais, les quantités déposées ont varié de 0,01 à 0,5 g par insert.
On a enfin assemblé les inserts fonctionnels chargés en adhésif (5) dans les inserts d'étanchéité (2) fixés aux coques (11), de manière à obtenir des capsules de bouchage (1) selon l'invention.

Avec ces capsules (1), on a capsulé différents types de goulots, notamment de profil en "A" ou en "V". On a pu vérifier sur des coupes que, dans tous les cas, l'on obtenait bien une couronne d'adhésif (50), comme illustré sur les figures 4 et 7, d'environ 200 mm².
Dans tous les cas, l'effort pour séparer l'insert fonctionnel (3) du goulot a été supérieur à 1 daN, et donc bien au-delà de l'effort de séparation normal lorsqu'on dévisse la capsule (1) et que l'insert d'étanchéité (2) se sépare de l'insert fonctionnel (3).

### AVANTAGES DE L'INVENTION

L'invention résout de manière économique l'ensemble des problèmes posés. Elle ouvre également la voie à une nouvelle famille de produits qui peuvent apporter une sécurité accrue au consommateur, en particulier dans le cas où l'adhésif utilisé durcit et solidarise irréversiblement l'insert fonctionnel au goulot et dans le cas ou cet insert fonctionnel est du type irremplissable.

### LISTE DES REPERES

| | | | |
|---|---|---|---|
| Capsule de bouchage | | | 1 |
| | Axe de la capsule | | 10 |
| | Coque | | 11 |
| | | Jupe | 110 |
| | | Tête | 111 |
| | | Languette ou Ligne d'affaiblissement | 112 |
| Insert d'étanchéité | | | 2 |
| | Moyen d'assemblage réversible à 3 | | 20 |
| | Tête | | 21 |
| | Jupe filetée | | 22 |
| Insert fonctionnel | | | 3 |
| | Corps | | 30 |
| | Ailette | | 31 |
| | Moyen d'assemblage réversible à 1 ou 2 | | 32 |
| Goulot | | | 4 |
| | Zone de contact adhésif | | 40 |
| | Filetage | | 41 |
| | Bague | | 42 |
| Adhésif | | | 5 |
| | Couronne d'adhésif | | 50 |
| Elément fonctionnel = verseur | | | 6 |
| | Lèvre flexible | | 60 |
| Elément fonctionnel = dispositif irremplissable | | | 7 |
| | Bille | | 70 |
| | Grille d'arrêt | | 71 |
| | Support de la bille 70 avec orifice | | 72 |

## Revendications

1. Insert fonctionnel (3), typiquement en matière plastique, pour goulot (4) de récipient, typiquement une bouteille en verre ou en matière plastique, comprenant un corps (30) destiné à être introduit dans ledit goulot ledit corps (30) portant sur sa surface extérieure au moins une ailette flexible (31) destinée à former une jonction étanche avec ledit goulot (4) lorsque ledit insert fonctionnel est introduit dans ledit goulot, et un élément fonctionnel (6,7), **caractérisé en ce que** :
a) ledit insert fonctionnel (3) comprend un adhésif (5) porté par ladite ailette (31), typiquement sur sa surface supérieure, et/ou par ladite surface extérieure dudit corps, à proximité de ladite ailette, afin d'être comprimé entre ladite ailette et ledit corps lorsque ledit insert fonctionnel est introduit dans ledit goulot, ledit adhésif (5) étant choisi pour adhérer audit goulot (4),
b) ledit adhésif (5) est un adhésif typiquement permanent, choisi en consistance ou viscosité afin qu'il ne flue que sous contrainte, contrainte correspondant à une compression dudit adhésif entre ladite ailette (31) et ledit corps (30) lorsque, ledit insert fonctionnel étant introduit dans ledit goulot, ladite ailette se replie, et choisi en teneur ou quantité afin que ledit adhésif (5) vienne ainsi au contact dudit goulot, de manière à solidariser ledit corps audit goulot par une zone de contact adhésif et à empêcher un déplacement axial vers le haut dudit insert fonctionnel (3) sous une contrainte axiale.

2. Insert selon la revendication 1 dans lequel ledit corps (30), typiquement cylindrique, comprend au moins deux ailettes (31), ledit adhésif (5) étant typiquement placé entre les deux ailettes, ou sur chacune d'entre elles.

3. Insert selon une quelconque des revendications 1 à 2 dans lequel ledit adhésif (5) forme une couronne, de manière à former une zone de contact circulaire.

4. Insert selon une quelconque des revendications 1 à 2 dans lequel ledit adhésif (5) forme un ou plusieurs dépôts discontinus, de manière à former une zone de contact discontinue ou non selon le nombre desdits dépôts discontinus, typiquement compris entre 1 et 4.

5. Insert selon une quelconque des revendications 1 à 4 dans lequel ledit adhésif (5) est un adhésif permanent de type "hot-melt".

6. Insert selon une quelconque des revendications 1 à 4 dans lequel ledit adhésif (5) est un adhésif activable ou réticulable, typiquement par apport d'énergie, une fois que ledit insert a été placé dans ledit goulot.

7. Insert selon la revendication 6 dans lequel ledit adhésif comprend un durcisseur ou activateur.

8. Insert selon une quelconque des revendications 1 à 4 dans lequel ledit adhésif (5) est typiquement sous forme de micro-billes qui libèrent ledit adhésif lorsque ledit insert fonctionnel est placé dans ledit goulot, ou est un adhésif activable lorsque ledit insert fonctionnel est placé dans ledit goulot.

9. Insert selon une quelconque des revendications 1 à 8 dans lequel ledit adhésif (5) est choisi de manière à adhérer au verre, et dans lequel ladite zone de contact adhésif présente une aire de contact, typiquement comprise entre 20 et 500 mm², de manière à ce que ledit insert reste immobilisé dans ledit goulot sous contrainte axiale d'au moins 0,5 daN.

10. Insert selon une quelconque des revendications 1 à 9 dans lequel ledit élément fonctionnel forme un verseur (6).

11. Insert selon une quelconque des revendications 1 à 10 dans lequel ledit élément fonctionnel forme un dispositif irremplissable (7) ou un dispositif anti-fraude.

12. Insert selon une quelconque des revendications 1 à 11 comprenant un moyen d'assemblage réversible (32) destiné à solidariser provisoirement ledit insert fonctionnel (3) à une capsule (1), typiquement une capsule de bouchage, ou à un insert d'étanchéité (2) de ladite capsule, ladite contrainte axiale correspondant au moins à la contrainte nécessaire pour séparer ladite capsule (1) ou ledit insert d'étanchéité (2), dudit insert fonctionnel (3) lors de l'ouverture de ladite capsule.

13. Capsule (1), typiquement capsule de bouchage, comprenant une coque (11) dotée d'une jupe (110) et un insert d'étanchéité (2), éventuellement fileté, solidaire de ladite coque (11), et un insert fonctionnel (3) selon une quelconque des revendications 1 à 12, ledit insert d'étanchéité (2) ou ladite coque (11), et ledit insert fonctionnel (3) comprenant des moyens de solidarisation réversible (20, 32), typiquement par encliquetage réversible.

14. Capsule de bouchage selon la revendication 13 dans laquelle ladite coque (11) est métallique, typiquement en aluminium, ou en matière plastique.

15. Procédé de fabrication d'une capsule selon une quelconque des revendications 13 à 14 dans lequel :
a) on approvisionne un insert fonctionnel (3) selon une quelconque des revendications 1 à 12 ainsi que, ledit adhésif (5) et ladite capsule de bouchage (1) typiquement dotée dudit insert d'étanchéité (2),
b) on dépose ou applique ledit adhésif (5) sur ledit insert fonctionnel (3),
c) on solidarise ensuite ledit insert fonctionnel (3) audit insert d'étanchéité (2) ou à ladite coque (11), de manière à ce que ledit adhésif (5) soit protégé de tout contact extérieur par la jupe (110) de ladite coque, et qu'ainsi ladite capsule (1) puisse être manipulée sans risque d'endommagement.

16. Utilisation d'un insert selon une quelconque des revendications 1 à 12 et d'une capsule (1) selon une quelconque des revendications 13 à 14 pour solidariser ledit élément fonctionnel (6, 7) à tout type de goulot (4), à profil soit droit, soit en "A", soit en "V".

## Patentansprüche

1. Funktioneller Einsatz (3), insbesondere aus Kunststoff, für den Hals (4) eines Behälters, insbesondere einer Flasche aus Glas oder Kunststoff, mit einem Körper (30), der in den Hals eingeführt wird, wobei der Körper (30) auf seiner Außenseite mindestens eine flexible Rippe (31) aufweist, welche mit dem Hals (4) eine dichte Verbindung bilden soll, wenn der funktionelle Einsatz in den Hals eingeführt wird, und mit einem Funktionselement (6, 7), **dadurch gekennzeichnet, dass**:
a) der funktionelle Einsatz (3) einen Klebstoff (5) aufweist, der auf der Rippe (31), insbesondere auf ihrer Oberseite, und/oder auf der Außenseite des Körpers in der Nähe der Rippe aufgebracht ist, so dass er beim Einführen des funktionellen Einsatzes in den Hals zwischen Rippe und Körper komprimiert wird, wobei der Klebstoff (5) am Hals (4) haften soll,
b) der Klebstoff (5) ein insbesondere permanenter Klebstoff ist, der konsistenz- oder viskositätsmäßig so gewählt ist, dass er nur unter Belastung fließt, welche Belastung einer Komprimierung des Klebstoffs zwischen Rippe (31) und Körper (30) entspricht, wenn sich die Rippe beim Einführen des funktionellen Einsatzes in den Hals umbiegt, und der gehalts- oder mengenmäßig so gewählt ist, dass der Klebstoff (5) mit dem Hals in Kontakt kommt, so dass der Körper durch eine klebende Kontaktzone am Hals befestigt wird und bei axialer Belastung eine Axialverschiebung des funktionellen Einsatzes nach oben verhindert wird.

2. Einsatz nach Anspruch 1, bei dem der insbesondere zylindrische Körper (30) mindestens zwei Rippen (31) aufweist, wobei der Klebstoff (5) insbesondere zwischen den beiden Rippen oder auf jeder davon aufgebracht ist.

3. Einsatz nach irgendeinem der Ansprüche 1 bis 2, bei dem der Klebstoff (5) einen Kranz bildet, so dass eine kreisförmige Kontaktzone entsteht.

4. Einsatz nach irgendeinem der Ansprüche 1 bis 2, bei dem der Klebstoff (5) eine oder mehrere diskontinuierliche Klebstoffschichten bildet, so dass je nach Zahl der diskontinuierlichen Klebstoffschichten, insbesondere zwischen 1 und 4, eine diskontinuierliche oder nicht diskontinuierliche Kontaktzone entsteht.

5. Einsatz nach irgendeinem der Ansprüche 1 bis 4, bei dem der Klebstoff (5) ein permanenter Hot-Melt-Klebstoff ist.

6. Einsatz nach irgendeinem der Ansprüche 1 bis 4, bei dem der Klebstoff (5) ein aktivierbarer oder vemetzbarer Klebstoff ist, insbesondere durch Wärmezufuhr, nachdem der Einsatz in den Hals eingeführt wurde.

7. Einsatz nach Anspruch 6, bei dem der Klebstoff ein Härte- oder Aktivierungsmittel enthält.

8. Einsatz nach irgendeinem der Ansprüche 1 bis 4, bei dem der Klebstoff (5) insbesondere in Form von Mikrokügelchen vorliegt, welche den Klebstoff beim Einbringen des funktionellen Einsatzes in den Hals freisetzen, oder auch ein beim Einbringen des funktionellen Einsatzes in den Hals aktivierbarer Klebstoff ist.

9. Einsatz nach irgendeinem der Ansprüche 1 bis 8, bei dem der Klebstoff (5) so gewählt ist, dass er am Glas haftet, und bei dem die klebende Kontaktzone eine Kontaktfläche aufweist, typischerweise zwischen 20 und 500 mm², so dass der Einsatz unter axialer Belastung von mindestens 0,5 daN mit dem Hals fest verbunden bleibt.

10. Einsatz nach irgendeinem der Ansprüche 1 bis 9, bei dem das Funktionselement einen Ausguss (6) bildet.

11. Einsatz nach irgendeinem der Ansprüche 1 bis 10, bei dem das Funktionselement eine nachfüllsichere Vorrichtung (7) oder eine Originalitätsvorrichtung bildet.

12. Einsatz nach irgendeinem der Ansprüche 1 bis 11, mit einem reversiblen Verbindungsmittel (32) zur provisorischen Befestigung des funktionellen Einsatzes (3) an einer Kappe (1), insbesondere einer Verschlusskappe, oder an einem Dichteinsatz (2) der Kappe, wobei die axiale Belastung mindestens der Belastung entspricht, die notwendig ist, um die Kappe (1) oder den Dichteinsatz (2) beim Öffnen der Kappe vom funktionellen Einsatz (3) zu trennen.

13. Kappe (1), insbesondere Verschlusskappe, umfassend eine Schale (11) mit einem Mantel (110), und einen Dichteinsatz (2), eventuell mit Gewinde, welcher mit der Schale (11) verbunden ist, sowie einen funktionellen Einsatz (3) nach irgendeinem der Ansprüche 1 bis 12, wobei der Dichteinsatz (2) oder die Schale (11) sowie der funktionelle Einsatz (3) Mittel zur reversiblen Verbindung (20, 32), insbesondere durch reversibles Verrasten aufweist.

14. Verschlusskappe nach Anspruch 13, wobei die Schale (11) metallisch, insbesondere aus Aluminium, oder aus Kunststoff ist.

15. Verfahren zur Herstellung einer Kappe nach irgendeinem der Ansprüche 13 bis 14, bei dem
a) ein funktioneller Einsatz (3) nach irgendeinem der Ansprüche 1 bis 12 sowie der Klebstoff (5) und die typischerweise mit dem Dichteinsatz (2) versehene Verschlusskappe (1) bereitgestellt werden,
b) der Klebstoff (5) auf den funktionellen Einsatz (3) aufgebracht oder appliziert wird,
c) der funktionelle Einsatz (3) dann mit dem Dichteinsatz (2) oder der Schale (11) so verbunden wird, dass der Klebstoff (5) durch den Mantel (110) der Schale vor jeglichem äußeren Kontakt geschützt ist und die Kappe (1) somit ohne Beschädigungsgefahr manipuliert werden kann.

16. Verwendung eines Einsatzes nach irgendeinem der Ansprüche 1 bis 12 und einer Kappe (1) nach irgendeinem der Ansprüche 13 bis 14 zur Befestigung des Funktionselementes (6, 7) an einem Hals (4) beliebiger Art mit geradem oder A-förmigem oder V-förmigem Profil.

## Claims

1. Functional insert(3) typically made of plastic for a typically glass or plastic bottle neck (4), comprising a body (30) designed to be inserted in the said neck, the said body (30) being provided with at least one flexible rib (31) on its outer surface designed to form a leak tight junction with the said neck (4) when the said functional insert is inserted in the said neck, and a functional element (6, 7), **characterized in that**:
a) the said functional insert (3) comprises an adhesive (5) typically supported on the said rib (31) on its upper surface and / or supported on the said outer surface of the said body, the said adhesive (5) being chosen to stick to the said neck (4),
b) the said adhesive (5) is a typically permanent adhesive, chosen with a consistency or viscosity such that it only creeps under stress, the stress typically corresponding to compression of the said adhesive between the said rib (31) and the said body (30) when the said functional insert has already been inserted into the said neck, and the said rib folds, the content and quantity of the said adhesive (5) being chosen such that when it comes into contact with the said neck, it fixes the said body to the said neck by an adhesive contact zone and prevents upwards axial displacement of the said functional insert (3) under an axial stress.

2. Insert according to claim 1, in which the said body (30), typically cylindrical, comprises at least two ribs (31), the said adhesive (5) typically being placed between the two ribs, or on each rib.

3. Insert as claimed in any of claims 1 to 2, in which the said adhesive (5) forms a ring, so as to create a circular contact area.

4. Insert as claimed in either of claims 1 to 2, in which the said adhesive (5) forms one or several discontinuous deposits so as to form a discontinuous or continuous contact area depending on the number of the said discontinuous deposits, typically between 1 and 4.

5. Insert as claimed in any of claims 1 to 4, in which the said adhesive (5) is a permanent "hot-melt" type adhesive.

6. Insert as claimed in any of claims 1 to 4, in which the said adhesive (5) can be activated or cross-linked, typically by the input of energy, once the said insert has been placed in the said neck.

7. Insert according to claim 6, in which the adhesive includes a setting agent or activator.

8. Insert as claimed in any of claims 1 to 4, in which the said adhesive (5) is typically in the form of micro-balls that release the said adhesive when the said functional insert is placed in the said neck, or is an adhesive that can be activated when the said functional insert is placed in the said neck.

9. Insert as claimed in any of claims 1 to 8, in which the said adhesive (5) is selected to typically bond to glass, and in which the contact area of the said adhesive contact area is typically between 20 and 500 mm², such that the said insert remains fixed in the said neck under an axial force equal to at least 0.5 daN.

10. Insert as claimed in any of claims 1 to 9 in which the said functional element forms a pouring spout (6).

11. Insert as claimed in any of claims 1 to 10 in which the said functional element forms a non-filling device (7) or an anti-fraud device.

12. Insert as claimed in any of claims 1 to 11 comprising a reversible assembly means (32) designed to temporarily fix the said functional insert (3) to a cap (1), typically a closing cap, or to a sealing insert (2) of the said cap, the said axial stress corresponding to at least the stress necessary to separate the said cap (1) or the said sealing insert (2) from the said functional insert (3) when the said cap is opened.

13. Cap (1), typically a closing cap, comprising a shell (11) provided with a skirt (110) and a sealing insert (2), possibly threaded, fixed to the said shell (11), and a functional insert (3) according to any of claims 1 to 12, the said sealing insert (2) or the said shell (11) and the said functional insert (3) comprising reversible fixing means (20, 32), typically by reversible click fitting.

14. Closing cap according to claim 13 in which the said shell (11) is metallic, typically made of aluminium, or is made of plastic.

15. Method for manufacturing a cap according to any of claims 13 to 14, in which:
a) the said functional insert (3), the said adhesive (5) and the said closing cap (1) typically fitted with the said sealing insert (2), are supplied,
b) the said adhesive (5) is deposited or applied on the said functional insert (3),
c) the said functional insert (3) is then fixed to the said sealing insert (2) or to the said shell (11), such that the said adhesive (5) is protected from any external contact by the skirt (110) of the said shell, and thus the said cap (1) may be manipulated without any risk of damage.

16. Use of an insert as claimed in any of claims 1 to 12 and a cap (1) as claimed in either of claims 13 to 14 to fix the said functional element (6, 7) to any type of neck (4), either with a prismatic profile, or an "A" or a "V" profile.
